# FASCICULE DE BREVET EUROPEEN

(11) **EP 0 176 819 B1**
(45) Date de publication et mention de la délivrance du brevet: **26.10.1988**
(21) Numéro de dépôt: 85111410.8
(22) Date de dépôt: 10.09.1985
(51) Int. Cl.: A63B 21/04, A63B 21/08

(54) **Appareil de Mécanothérapie**
Gerät zur mechanischen Heilbehandlung
Mechanotherapy apparatus

(30) Priorité: 17.09.1984 CH 4430/84
(43) Date de publication de la demande: 09.04.1986
(73) Titulaire: Chillier, Maurice, CH-1206 Geneve (CH)
(72) Inventeur: Chillier, Maurice, CH-1206 Geneve (CH)
(74) Mandataire: Micheli, Michel-Pierre

(56) Documents cités:
- FR-A- 329 380
- FR-A- 2 126 894
- US-A- 3 207 512
- US-A- 3 373 993
- US-A- 4 346 888

## Description

La présente invention se rapporte à un appareil de mécanothérapie permettant la pratique d'une gymnastique corrective du dos et de la colonne vertébrale, et d'effectuer d'autres mouvements de gymnastique tant pour faire travailler les biceps et les triceps que pour développer la musculature des jambes.

On connaît déjà, notamment du brevet FR-A-2.126.894 du même titulaire et du brevet US-A-4.346.888, des appareils de mécanothérapie qui comportent une poutrelle verticale le long de laquelle est monté déplaçable un chariot muni d'une barre de préhension transversale pour l'utilisateur et soumis à l'action de moyens de freinage du chariot dans un sens de ses déplacements. Ces dispositifs connus présentent toutefois les inconvénients de nécessiter comme moyens de freinage des contrepoids, d'être de construction lourde, encombrante et coûteuse.

Le but de l'invention est donc de remédier aux inconvénients précités et de réaliser un tel appareil aisément montable et démontable par l'utilisateur, (présentant les caractéristiques de la partie caractérisante de la revendication 1), et permettant en outre, à l'aide de différents accessoires, de se livrer à des exercices multiples, ainsi que de réduire autant que possible le poids de l'appareil en vue d'en faciliter le transport, en réduire l'encombrement et le coût de fabrication.

D'autres avantages et particularités de l'invention ressortiront de la description qui va suivre.

Le dessin annexé illustre l'invention schématiquement et à titre d'exemple.
La figure 1 montre une vue latérale d'une réalisation de l'appareil de mécanothérapie suivant l'invention.
La figure 2 est une vue de face et par dessous, à plus grande échelle, d'une partie dudit appareil.
La figure 3 également à plus grande échelle est une vue de face et par dessus, avec coupe et arrachement partiels, d'une partie de la figure 1.
La figure 4 est une vue frontale par l'arrière et à plus grande échelle d'une partie de la figure 1.
La figure 5 est une vue latérale avec coupe partielle et à plus grande échelle d'un élément de la figure 1.
La figure 6 est une vue par la face arrière de l'élément montré en figure 5.
La figure 7 est une vue par la face avant de l'élément montré en figure 5.
La figure 8 est une vue en bout de la partie inférieure de l'élément représenté en figure 5.
La figure 9 est une vue en bout de la partie supérieure de l'élément montré en figure 5 avec coupe transversale d'une autre partie de l'àppa- reil représenté en figure 1.
Les figures 10 et 11 sont des vues latérales et par l'arrière de l'appareil selon la figure 1, pourvu d'un ensemble d'accessoires.

Conformément à l'invention, l'appareil montré en figure 1 comprend une poutrelle verticale et rectiligne 1 en alliage d'aluminium dont la section est représentée en figure 9. Ladite poutrelle est pourvue d'évidements 2 qui contribuent à son allègement, d'un logement longitudinal 3 de forme générale rectangulaire, ouvert à l'arrière, d'un second logement longitudinal 4 en forme de U, plus étroit que le premier et débouchant sur celui-ci. La face antérieure de la poutrelle 1 comporte sur toute sa longueur une coulisse 5 en queue d'arronde dont le but sera exposé ultérieurement (figure 9).

Une base 6 (figure 3), supportant la poutrelle 1, est pourvue de quatre orifices 7 destinés à assurer sa fixation au sol à l'aide de quatre vis non représentées. Elle comporte en outre une ouverture allongée et transversale 8 avec, en son milieu, un dégagement 9; des ergots 10 en forme de L font saillie sur la base 6 et sont disposés de façon à pénétrer chacun dans un évidement 2 correspondant de la poutrelle 1, en vue de positionner ladite poutrelle par rapport à ladite base.

Des liens élastiques 11 à section ronde (figures 1, 2, 3) pourvus à chaque extrémité de têtes cylindriques métalliques 12 de plus fort diamètre (fig. 3), sont retenus chacun par la tête de leur extrémité inférieure dans l'ouverture 8, après qu'on ait introduit ladite tête par le dégagement central 9 et qu'on l'ait fait glisser latéralement. Dans la présente forme d'exécution, six liens élastiques 11 sont représentés en coupe en figure 3, disposés les uns à côté des autres de part et d'autre du dégagement 9.

Les liens élastiques en phase d'utilisation, tendus le long de la poutrelle 1, passent chacun dans la gorge d'une poulie 13 et sont reliés à un chariot 14 (figures 1, 5, 6) par la tête 12. Le chariot 14 comporte à cet effet un rateau 15 (visible en figures 5, 6, 7 et 9) pourvu de dents 15a dans les intervalles desquelles sont retenus les liens élastiques 11 par leur tête respective 12. pour être placés en phase non active, les liens 11 sont aisément extraits du rateau 15 (figures 5, 6 et 9) par l'utilisateur, lorsque le chariot 14 est en position haute. L'appareil comporte six poulies 13 montées à rotation sur un axe solidaire de deux flasques 13a venus d'une seule pièce avec un couvercle 16.

Le couvercle 16, représenté en figure 2, en vue par dessous comporte trois ergots 17 introduits dans trois des évidements correspondants 2 (figure 9) en haut de la poutrelle 1, en vue de positionner ledit couvercle par rapport à la partie supérieure de ladite poutrelle. Un ensemble de dents parallèles 18 venues d'une seule pièce avec le couvercle 16 font saillie au-dessous de celui-ci et sont aptes à retenir en position non active un ou plusieurs des liens élastiques 11 dont les têtes 12 sont prises entre les dents 18 sous l'effet de la tension résiduelle des liens 11. En figure 2 et à titre d'exemple, on a montré deux liens élastiques 11 en position non active, les quatre autres, représentés en coupe, étant en position active. Un support 19 solidaire du couvercle 16 (figures 1 et 2) porte à sa partie inférieure un tampon amortisseur, par exemple en caoutchouc 20, qui constitue une butée pour le chariot 14 en position haute.

Le chariot 14 est pourvu de 2 paires de roulettes latérales 21, 22 portées par des axes parallèles solidaires dudit chariot. Lesdites roulettes sont engagées dans le logement longitudinal 3 de la poutrelle 1. Deux autres roulettes 23, 24 d'axes perpendiculaires à ceux des roulettes 21, 22 sont engagées dans le second logement longitudinal 4 de ladite poutrelle (figure 9), Il y a lieu de préciser que les roulettes 21, 22, 23 et 24 sont dimensionnées de façon à prévoir les jeux nécessaires à leur roulement sur l'une ou l'autre des parois des logements 3 et 4; de plus elles sont enrobées à leur périphérie d'un anneau de caoutchouc propre à réduire les bruits de roulement lors du déplacement du chariot 14 sur la poutrelle 1.

Le chariot 14 comprend en outre deux flasques latéraux 25, de préférence en une matière thermoplastique résistante, fixés respectivement par quatre vis (non représentées), au voisinage des extrémités de deux entretoises transversales 26 venues d'une seule pièce avec le chariot 14. Les flasques 25 comportent respectivement deux orifices circulaires 27 de même diamètre et centrés sur le même axe destiné à retenir une barre 28 coudée symétriquement dans un même plan de part et d'autre du chariot 14 et constituant un moyen de préhension pour l'utilisateur.

Les extrémités de la barre 28 font avec sa partie centrale, engagée dans le chariot 14, un angle pouvant être compris de préférence entre cinq et douze degrés. Les orifices 27 sont pourvus à leur périphérie d'un ensemble d'évidements borgnes et rectangulaires 29 disposés radialement et diamétralement opposés dans deux desquels viennent s'engager les extrémités d'une goupille transversale 30 solidaire de la barre 28 lorsqu'on enfile ladite barre dans les deux orifices 27 (figure 5).

Dans l'exemple représenté, la barre coudée 28 (en coupe en figure 5) peut occuper 4 positions à volonté de l'utilisateur (figure 4). Un verrou mobile 31 monté en rotation autour d'un axe 32 (figures 5 et 6) solidaire du flasque 25 est apte à retenir une extrémité de la goupille 30 dans l'un des évidements 29 correspondants et choisis à cet effet, en vue d'empêcher tout déplacement angulaire et transversal de la barre 28 en position d'utilisation.

Un système de verrouillage 29, 30, 31, 32 tel que décrit ci-dessus peut être prévu sur chacun des flasques 25 de façon à rendre possible l'introduction et le verrouillage de la barre 28 dans les orifices 27 aussi bien à la droite qu'à la gauche du chariot 14.

On remarquera que la partie postérieure du chariot 14 (les flasques 25 et le rateau 15) fait saillie à l'arrière de la poutrelle 1; il en est de même de la partie centrale de la barre 28. Il résulte de cette disposition divers avantages parmi lesquels on mentionnera une accessibilité aisée par l'utilisateur aux divers organes du chariot 14, ainsi que la possibilité d'une course optimum dudit chariot sur la presque totalité de la hauteur de la poutrelle 1.

A sa base le chariot 14 comporte un porte-poulie 33 accessoire et amovible, pourvu d'une poulie 34 dont l'axe 35 est solidaire dudit porte-poulie, lui-même apte à être introduit par l'utilisateur dans une coulisse à queue d'aronde 36 (figure 8) pratiquée à la partie inférieure du chariot 14.

Une pièce métallique 37 en forme de U renversé, (figure 3) rendue solidaire de la base 6 par deux vis 38, est pourvue en son milieu d'un orifice 39 apte à recevoir et retenir l'extrémité nouée d'une corde 40. Cette dernière passe dans la gorge de la poulie 34, puis redescend pour s'appliquer ensuite sur la gorge d'une poulie 41 dont l'axe 42 est solidaire de la base 6 par deux parties saillantes 43 venues de fonderie d'une seule pièce avec ladite base. La pièce 37 porte un amortisseur élastique 37a (par exemple en caoutchouc) apte à recevoir le chariot 14 en position basse.

Une ouverture fraisée 44, à la base de la poutrelle 1, permet à la corde 40 de remonter, extérieurement à ladite poutrelle, dans la coulisse 5 (figure 9) et passer entre les gorges de deux poulies adjacentes 45 et 46 dont les axés parallèles entre eux sont solidaires d'un coulisseau 47 logé dans la coulisse 5 et apte à être déplacé à hauteur convenable par l'utilisateur, puis arrêté à l'aide d'un boulon de serrage 48 solidaire dudit coulisseau.

Il y a lieu de remarquer que l'extrémité extérieure de la corde 40 peut être tirée et relâchée dans toutes les directions au gré de l'utilisateur et sans frottement notable, grâce à la présence desdites poulies 45 et 46 dont les deux gorges sont voisines l'une de l'autre.

Un siège 49 (figure 1) est fixé, en position convenablement inclinée vers la poutrelle 1, sur un porte-siège 50 solidaire d'un profilé 51 en forme de U renversé. Ledit profilé est apte à coulisser dans un logement 52 ménagé à cet effet sous la base 6 de façon à pouvoir approcher ou .éloigner à volonté le siège 49 de la poutrelle 1. Le profilé 51 comporte en outre un ensemble d'orifices 52a dans chacun desquels peut s'engager une cheville verticale et mobile 53 (figure 3) solidaire d'un doigt transversal 53a. La cheville 53 et le doigt 53a sont représentés en figure 3 avec arrachement partiel d'une partie supérieure de la base 6 dans un orifice de laquelle peut se déplacer ladite cheville lorsque l'utilisateur actionne le doigt 53a. L'orifice 52a préselectionné, la cheville 53 et son doigt 53a constituent un dispositif de verrouillage du siège 49 à distance convenable de la poutrelle 1.

Une lame d'acier 54 (figure 1) pourvue d'un ensemble d'orifices 55 est apte à coulisser entre les parois latérales du profilé 51 et comporte en avant du siège 49 un appui-pieds constitué d'un montant vertical 56 et d'au moins une barrette transversale 57 introduite dans l'un des orifices 58 dudit montant. La distance comprise entre l'appui-pieds 56, 57 et le siège 49 est règlable par déplacement de la lame 54 sous le profilé 51. Une cheville (non représentée) commandée manuellement par un doigt 59 est introduite dans l'un des orifices 55 en vue de verrouiller, à distance convenable, l'appui-pieds 56, 57. Le doigt 5g commandé manuellement peut se déplacer dans une ouverture 60 allongée solidaire du porte-siège 50.

Il résulte de ces dispositions que le siège 49 et l'appui-pieds 56, 57 peuvent séparément ou en combinaison, être déplacés par l'utilisateur tout en restant solidaires de la poutrelle 1 après blocage de chacun d'eux, par les deux dispositifs de verrouillage ci-dessus décrits. En cas de besoin, le siège 49 et l'appui-pieds 56, 57 peuvent être enlevés complétement par déplacement de chacun d'eux vers la gauche après déverrouillage.

Les figures 10 et 11 illustrent l'appareil montré aux figures précédentes, pourvu d'un ensemble d'accessoires plaçés aisément par l'utilisateur à l'arrière de la poutrelle 1.

A cet effet, la base 6 et le couvercle 16 comportent deux échancrures 61 et 62 (figure 1) qui peuvent recevoir respectivement des supports rectangulaires 63 et 64 dont les extrémités, dépassant de part et d'autre de la poutrelle 1 (figure 11), sont reliées entre elles par des barreaux verticaux et parallèles 65 et 66. Des plaques d'acier superposées ou poids 67 sont pourvues d'orifices latéraux 68 au travers desquels passent les barreaux 65 et 66 avec les jeux nécessaires à permettre un mouvement de translation verticale desdites plaques. Ces dernières comportent en outre chacune un orifice central 69 dans lequel peut coulisser une broche verticale 70 pourvue elle-même d'orifices réguliérement espacés en regard d'orifices transversaux correspondants 71 pratiqués dans les poids 67.

La broche 70 peut être rendue solidaire de tout ou partie des poids 67 par introduction d'une cheville 72 dans l'un des orifices 71. Ladite boche est fixée par son extrémité supérieure à un porte-broche 73 apte, à la façon des poids 67, à coulisser le long des barreaux 65, 66. L'extrémité d'une corde 74 est attachée à un anneau 75 solidaire du porte-broche 73.

La corde 74 passe, parallèlement aux barreaux 65, 66, dans les gorges de deux poulies 75 et 76 (figures 2 et 10) dont les axes parallèles sont solidaires des flasques 13a. Elle redescend ensuite vers le chariot 14 auquel elle est fixée à l'aide d'un noeud pratiqué à son extrémité, ledit noeud pénétrant dans une échancrure centrale 77 (figures 6 et 9) du râteau 15.

Le poids inférieur 67 (figures 10 et 11) repose sur deux amortisseurs constitués par des ressorts à boudin 78 au travers desquels passent les barreaux 65 et 66 tandis que des organes d'espacement élastiques 79 sont fixés sur ou sous les poids 67.

Enfin, il y a lieu de remarquer que le couvercle 16 comporte une échancrure 80 (figure 2) en forme de queue d'arronde qui coïncide avec l'extrémité de la coulisse 5 (figure 9), lorsque ledit couvercle coiffe le haut de la poutrelle 1, Deux orifices 81 pratiqués dans un rebord du couvercle 16 permettent de fixer celui-ci à l'aide de vis (non représentées) contre une paroi.

Le fonctionnement de l'appareil est le suivant : l'utilisateur règle la position du siège 49 et celle de l'appui-pieds 56, 57, à distance convenable de la poutrelle 1 et introduit, si elle n'y est pas déjà la barre coudée 28 dans les orifices 27 des flasques 25 solidaires du chariot 14 (figures 1 et 4). L'orientation angulaire des extrémités de la barre 28 est adaptée par immobilisation de la goupille 30 (figure 5) dans les évidements 29 requis à l'aide du verrou 31.

L'orientation judicieuse des extrémités de la barre 28 est indispensable afin de réaliser par un exercice convenable un effet correcteur progressif du dos du patient et un accroissement de sa musculature.

Avant le commencement de l'exercice le chariot 14 est en position haute, en appui contre l'amortisseur 20. Les liens élastiques 11 présélectionnés ont été mis en position active (figure 6), tandis que les autres liens sont retenus en position non active comme montré en figure 2. L'utilisateur saisit alors des deux mains la barre 28 au voisinage de ses extrémités et tire vers le bas le chariot 14 à l'encontre de la force élastique résultante de l'allongemenf des liens 11, prend place sur le siège 49, les pieds reposant de chaque câté de la barrette 57 faisant fonction d'appui-pieds.

L'utilisateur, une fois installé, pratique des mouvements verticaux de va-et-vient qui ont pour effet de tendre et de détendre successivement les liens èlastiques 11 en position active. Grâce à l'appui-pieds 56, 56 et à l'inclinaison convenable du siège 49, le bas du dos de l'utilisateur reste constamment appliqué contre la poutrelle 1, condition importante de la bonne conduite de l'exercice musculaire.

Il faut noter d'ailleurs que la course du chariot 14 n'est limitée sur la hauteur de la poutrelle 1 que par les amortisseurs 20 et 37a qui définissent l'amplitude maximum de déplacement dudit chariot.

A l'aide des accessoires décrits et représentés aux figures 10 et 11, l'utilisateur peut augmenter l'effort de traction sur la barre 28 en adjoignant à la force élastique des liens 11, un ou plusieurs poids 67 emportés par la broche 70 et le porte-broche 73 après introduction de la cheville 72 dans l'un des orifices 71. En mettant l'ensemble des liens 11 en position inactive, l'utilisateur peut recourir uniquement à la force constante des poids 67.

Il rèsulte donc de l'invention que l'appareil décrit permet de combiner l'action, séparément ou en combinaison, de deux ensembles de forces les unes élastiques, les autres constantes.

L'utilisateur étant debout, face à l'appareil, peut en outre se livrer à d'autres exercices muscula- teurs par traction sur l'extrémité libre de la corde 40 (figure 1) passant entre les gorges des poulies 45 et 47 du coulisseau 47. A cet effet l'utilisateur peut aisément extraire la barre 28 du chariot 14 et l'attacher à l'extrémité de ladite corde pour s'en servir comme moyen de préhension.

Le coulisseau 47 est amené à hauteur convenable dans la coulisse 5 et bloqué par serrage du boulon 48 à l'aide d'une clé amovible (non représentée). En position haute le coulisseau 47 permet une traction de la corde 40 vers le bas, tandis qu'en position basse du coulisseau 47 la traction s'exerce vers le haut. D'autres exercices recourent à la possibilité de traction latérale sur ladite corde, celle-ci pouvant en effet être sollicitée dans toutes les directions en avant de la poutrelle 1 sans frottement nuisible.

Lorsque la corde 40 n'est pas utilisée, on extrait le porte-poulie 33 de la coulisse 36 (figures 8 et 9) pour le déposer au voisinage de l'appareil de sorte que la corde 40 se trouve désolidarisée du chariot 14 pour permettre la pratique des autres exercices décrits précédemment.

## Revendications

1. Appareil de mécanothérapie comportant une poutrelle verticale (1) constituée par un profilé présentant des logements longitudinaux et fixée sur une base (6), un chariot (14) déplaçable le long de ladite poutrelle, des moyens de guidage des déplacements de ce chariot, des moyens tendant à freiner le chariot dans un sens de ses déplacements et une barre transversale (28) de préhension dudit chariot, caractérisé par le fait que lesdits moyens de freinage du chariot (14) comportent un ensemble de liens élastiques (11) dont une extrémité de chacun d'eux est fixée sur la base (6) de la poutrelle (1), et l'autre extrémité, après passage sur une poulie (13), est fixée de façon amovible soit au chariot (14), pour une position active du lien, soit à un organe de fixation (18) solidaire d'un couvercle (16) fermant l'extrémité supérieure de la poutrelle (1), pour une position inactive du lien.

2. Appareil de mécanothérapie suivant la revendication 1, caractérisé par le fait que les liens (11) comportent à chacune de leurs extrémités une tête (12), la tête inférieure étant retenue dans une ouverture (8) de la base (6), tandis que la tête supérieure, en position active des liens (11), est insérée dans l'intervalle de deux dents successives (15a) d'un rateau (15) solidaire du chariot (14).

3. Appareil de mécanothérapie suivant la revendication 1, caractérisé par le fait que ladite barre transversale de préhension (28) est montée de façon amovible dans au moins un orifice latéral (27) du chariot (14), et est coudée symétriquement de part et d'autre dudit chariot.

4. Appareil de mécanothérapie suivant la revendication 3, caractérisé par le fait que le chariot (14) comporte en outre au moins un dispositif de verrouillage manuel (29, 30, 31, 32) apte à bloquer angulairement et transversalement la barre (28) par rapport au chariot (14).

5. Appareil de mécanothérapie suivant la revendication 4, caractérisé par le fait que le dispositif de verrouillage comporte, à la périphérie de l'orifice latéral (27), un ensemble d'évidements borgnes (29) disposés radialement dans au moins un desquels vient s'engager une goupille (30) solidaire de la barre (28), un verrou (31) mobile autour d'un axe (32) étant apte, par déplacement angulaire, à retenir ladite goupille dans l'évidement (29) choisi par l'utilisateur.

6. Appareil de mécanothérapie suivant la revendication 5, caractérisé par le fait que le chariot (14) comporte un dispositif de verrouillage placé de chaque côté dudit chariot de façon à rendre possible l'introduction et le verrouillage de la barre (28) aussi bien par la droite que par la gauche du chariot (14).

7. Appareil de mécanothérapie suivant la revendication 1, caractérisé par le fait que le chariot (14) comporte à sa base un porte-poulie amovible (33).

8. Appareil de mécanothérapie suivant la revendication 1, caractérisé par le fait que les moyens tendant à freiner le chariot (14) comportent en combinaison avec les liens élastiques (11), un ensemble de poids (67) et des moyens (69 à 77) aptes à additionner à la force élastique des liens (11), celle d'au moins un des poids (67), lors de la sollicitation du chariot (14).

9. Appareil de mécanothérapie suivant la revendication 1, pourvu d'un siège, caractérisé par le fait que ledit siège (49) comporte des moyens (51 à 53a) aptes à régler sa distance horizontale à la poutrelle (1) et à verrouiller ledit siège en position convenable.

10. Appareil de mécanothérapie suivant les revendications 1 et 9, caractérisé par le fait qu'il comporte en combinaison avec le siège (49), un appui-pieds (56, 57) dont la distance horizontale à la poutrelle (1) est réglable indépendemment de celle dudit siège, des moyens (55, 59, 60) étant prévus pour verrouiller l'appui-pieds en position convenable.

## Patentansprüche

1. Mechanotherapiegerät umfassend einen vertikalen Träger (1), der aus einem Profil besteht, das sich in Längsrichtung erstreckende Ausnehmungen aufweist und auf einer Basis (6) befestigt ist, einen Wagen bzw. ein Fahrgestell (14), der bzw. das entlang dem genannten Träger verschiebbar ist, Führungseinrichtungen für die Verschiebungen dieses Wagens, Einrichtungen zum Bremsen des Wagens in einer Richtung seiner Verschiebungen und eine querverlaufende Griffstange (28) zum Ergreifen des genannten Wagens, dadurch gekennzeichnet, daß die genannte Einrichtung zum Bremsen des Wagens (14) eine Anordnung aus elastischen Verbindungsteilen (11) umfaßt, von denen jeweils ein Ende auf der Basis (6) des Trägers (1) befestigt ist und deren anderes Ende nach Laufen über eine Seilrolle (13) lösbar entweder am genannten Wagen (14) für eine Arbeitsstellung des Verbindungsteiles oder an einem Befestigungsorgan (18) das mit einer Abdeckung (16) verbunden ist, die das obere Ende des Trägers (19) verschließt, für eine Ruhestellung des Verbindungsteiles befestigt ist.

2. Mechanotherapiegerät nach Anspruch 1, dadurch gekennzeichnet, daß die Verbindungsteile (11) an jedem ihrer Enden einen Kopf (12) aufweisen, wobei der untere Kopf in einer Öffnung (8) der Basis (6) festgehalten ist, während der obere Kopf in Arbeitsstellung der Verbindungsteile (11) in den Zwischenraum zwischen zwei aufeianderfolgenden Zähnen (15a) eines mit dem Wagen (14) verbundenen Rechens (15) eingefügt ist.

3. Mechanotherapiegerät nach Anspruch 1, dadurch gekennzeichnet, daß die genannte querverlaufende Griffstange (28) lösbar in wenigstens einer seitlichen Öffnung (27) des Wagens (14) befestigt und symmetrisch auf beiden Seiten des genannten Wagens (14) abgewinkelt ist.

4. Mechanotherapiegerät nach Anspruch 3, dadurch gekennzeichnet, daß der Wagen (14) außerdem wenigstens eine händische Verriegelungsvorrichtung (29, 30, 31, 32) aufweist, die dazu ausgebildet ist, die Stange (28) in bezug auf den Wagen (14) in Winkelrichtung und in Querrichtung zu blockieren.

5. Mechanotherapiegerät nach Anspruch 4, dadurch gekennzeichnet, daß die Verriegelungsvorrichtung am Umfang der seitlichen Öffnung (27) eine Anordnung von radial angeordneten Sacklöchern (29) aufweist, wobei in wenigstens eines von diesen ein mit der Stange (28) verbundener Stift (30) eingreift und wobei ein Riegel (31), der um eine Achse (32) bewegbar ist, dazu ausgebildet ist, durch Winkelverschiebung den genannten Stift in dem vom Benützer gewählten Sackloch (29) festzuhalten.

6. Mechanotherapiegerät nach Anspruch 5, dadurch gekennzeichnet, daß der Wagen (14) eine Verriegelungsvorrichtung aufweist, die auf beiden Seiten des genannten Wagens so angeordnet ist, daß sie das Einführen und Verriegeln der Stange (28) sowohl von der rechten als auch von der linken Seite des Wagens (14) aus ermöglicht.

7. Mechanotherapiegerät nach Anspruch 1, dadurch gekennzeichnet, daß der Wagen (14) an seiner Basis einen lösbaren Seilrollenträger (33) aufweist.

8. Mechanotherapiegerät nach Anspruch 1, dadurch gekennzeichnet, daß die Bremseinrichtung für den Wagen (14) in Kombination mit den elastischen Verbindungsteilen (11) eine Anordnung von Gewichten (67) und Einrichtungen (69 bis 77) aufweist, die dazu ausgebildet sind, der elastischen Kraftwirkung der Verbindungsteile (11) die Kraftwirkung wenigstens eines der Gewichte (67) bei der Belastung des Wagens (14) hinzuzufügen.

9. Mechanotherapiegerät nach Anspruch 1, das mit einem Sitz versehen ist, dadurch gekennzeichnet, daß der genannte Sitz (49) Einrichtungen (51 bis 53a) aufweist, die dazu ausgebildet sind, seinen horizontalen Abstand zum Träger (1) einzustellen und den Sitz in einer geeigneten Stellung zu verriegeln.

10. Mechanotherapiegerät nach Anspruch 1 und 9, dadurch gekennzeichnet, daß es in Kombination mit dem Sitz (49) eine Fußstütze (56, 57) aufweist, deren horizontaler Abstand zum Träger (1) unabhängig von jenem des genannten Sitzes einstellbar ist und daß Einrichtungen (55, 59, 60) für die Verriegelung der Fußstütze in einer geeigneten Stellung vorgesehen sind.

## Claims

1. Mechanical therapeutic apparatus comprising a vertical beam (1) formed by a profile having longitudinal housings and fixed on a base (6), a carriage (14) displaceable along said beam, guiding means for the displacements of said carriage, means tending to brake the carriage in one direction of its displacements and a transversal bar (28) for grasping said carriage, characterized by the fact that the said braking means of the carriage (14) comprise a set of elastic cords (11) one end of each of which is fixed on the base (6) of the beam (1), and the other end, after passage through a pully. (13), is fixed in a removable way either to the carriage (14), for an active position of the cord, or to a fixing member (18) fast with a cover (16) closing the upper end of the beam (1), for an inactive position of the cord.

2. Mechanical therapeutic apparatus according to claim 1, characterized by the fact that the cords (11), have at each of their ends a head (12), the lower head being retained in an opening (8) of the base (6), whereas the upper head, in active position of the cords (11), is located in the intervall of two successive teeth (15a) of a racke (15) fast with the carriage (14).

3. Mechanical therapeutic apparatus according to claim 1, characterized by-the fact that the said transversal grasping bar (28) is removably mounted in at least one lateral opening (27) of the carriage (14), and is symetrically bent on either side of the carriage.

4. Mechanical therapeutic apparatus according to claim 3, characterized by the fact that the carriage (14) additionally comprises at least one locking device (29, 30, 31, 32) adapted to fix the bar (28) angularly and transversely with respect to the carriage (14).

5. Mechanical therapeutic apparatus according to claim 4, characterized by the fact that the locking device comprises, at the periphery of the lateral opening (27), a set of one eyed openings (29) disposed radially, at least one of which is adapted to engage a pin (30) connected to the bar (28), a bolt (31) movable about an axle (32) being adapted, by angular displacement, to retain the said pin in the opening (29) chosen by the user.

6. Mechanical therapeutic apparatus according to claim 5, characterized by the fact that the carriage (14) comprises a locking device placed on each side of the said carriage so as to make possible the introduction and the locking of the bar (28) from the right as well as from the left of the carriage (14).

7. Mechanical therapeutic apparatus according to claim 1, characterized by the fact that the carriage (14) comprises at its base a removable pulley holder (33).

8. Mechanical therapeutic apparatus according to claim 1, characterized by the fact that the means tending to brake the carriage (14) comprise in combination with the elastic cords (11), a set of weights (67) and means (69 through 77) adapted to add to the elastic force of the cords (11), that of at least one of the weights (67), during the biassing of the carriage (14).

9. Mechanical therapeutic apparatus according to claim 1, provided with a seat, characterized by the fact that the said seat (49) comprises means (51 to 53a) adapted to adjust its horizontal distance from the beam (1) and to fix the said seat at a suitable position.

10. Mechanical therapeutic apparatus according to claim 1 and 9, characterized by the fact that it comprises in combination with the seat (49), a footrest (56, 57) of which the horizontal distance from the beam (1) is adjustable independently from that of said seat, means (55, 59, 60) being provided to fix the seat rest in a suitable position.
